# EUROPÄISCHE PATENTSCHRIFT

(11) **EP 2 183 033 B1**
(45) Veröffentlichungstag und Bekanntmachung des Hinweises auf die Patenterteilung: **06.07.2011**
(21) Anmeldenummer: 08786778.4
(22) Anmeldetag: 01.08.2008
(51) Int. Cl.: A62D 3/38

(54) **VERFAHREN UND ANLAGE ZUR GEFAHRLOSEN UND EFFIZIENTEN DEGRADATION VON HYDRAZIN UND HYDRAZINSULFAT**
METHOD AND SYSTEM FOR NON-HAZARDOUS AND EFFICIENT DEGRADATION OF HYDRAZINE AND HYDRAZINE SULFATE
PROCÉDÉ ET INSTALLATION DE DÉGRADATION SANS RISQUE ET EFFICACE D'HYDRAZINE ET DE SULFATE D'HYDRAZINE

(30) Priorität: 02.08.2007 DE 102007036617
(43) Veröffentlichungstag der Anmeldung: 12.05.2010
(73) Patentinhaber: EPC Engineering Consulting GmbH, 07407 Rudolstadt (DE)
(72) Erfinder: STRUBL, Rüdiger, 07318 Saalfeld (DE); HEINEMANN, Klaus, 07407 Rudolstadt (DE); MACZJEWSKI, Nicole, 99096 Erfurt (DE); HENKEL, Jens, 98746 Meuselbach-Schwarzmühle (DE); REINICKE, Uwe, 06217 Merseburg (DE)
(74) Vertreter: Kruspig, Volkmar
(86) Internationale Anmeldenummer: PCT/EP2008/060160
(87) Internationale Veröffentlichungsnummer: WO 2009/016259

(56) Entgegenhaltungen:
- DATABASE WPI Week 200118 Thomson Scientific, London, GB; AN 2001-172108 XP002503022 & JP 2000 301171 A (KURITA WATER IND LTD) 31. Oktober 2000 (2000-10-31) in der Anmeldung erwähnt
- DATABASE WPI Week 197914 Thomson Scientific, London, GB; AN 1979-26746B XP002503023 & JP 54 026060 A (DAIDO TOKUSHUKO KK) 27. Februar 1979 (1979-02-27)

## Beschreibung

Die Erfindung betrifft ein Verfahren und eine Anlage zur gefahrlosen und effizienten Degradation von Hydrazin und/oder Hydrazinsulfat durch nicht-katalytische chemische Oxidation zur Abreicherung von jeweiligen Restmengen in relevanten Stoffsystemen, vorzugsweise von Hydrazinsulfat im Spinnbadkreislauf zur Spinnbadregenerierung bei der Poly-(p-phenylen-1,3,4-oxadiazol)-Filament- und -Faserherstellung.

### [Stand der Technik]

Hydrazin und Hydrazin-Verbindungen aus der Gruppe der stickstoffhaltigen organischen Substanzen sind nach wie vor überaus wichtige chemische Produkte und Zwischenprodukte für viele Pharmaka, Agro-, Elektronik- sowie Basischemikalien und somit weit verbreitet.

Dies trifft beispielsweise auf das stromlose Versilbern, d. h. die Herstellung dünner Silber-Überzüge auf Neusilber, Kupfer, Messing, Zink, Zinn, Blei, Eisen, Stahl, Nickel, Glas, Kunststoffe usw. bei der Produktion von Schmuckwaren, Gebrauchsgütern oder elektrotechnischen Artikeln zu. Zur Erzeugung der üblichen Silber-Schichtdicken von 1 - 3 µm bei Elektronikteilen, von 5 - 18 µm für Schmuckwaren sowie von bis zu 36 µm für Bestecke, Spiegel und andere Gebrauchsgüter benutzt man u. a. 80 - 90 °C heiße ammoniakhaltige Lösungen aus Silbernitrat, Natronlauge sowie Hydrazinsulfat (Quelle: CD Römpp Chemie Lexikon - Version 1.0, Stuttgart/New York: Georg Thieme Verlag 1995).

Zudem kommt Hydrazinsulfat zur Synthese von Thiosemicarbazid zur Anwendung. Durch Kochen einer wässrigen Lösung von Ammoniumthiocyanat mit Hydrazinsulfat und Soda entstehen farblose Kristalle aus H₂N-NH-CS-NH₂ (Aminothioharnstoff), die einen Schmelzpunkt von 181 °C besitzen und u. a. als Antioxidans, Stabilisator in der Photographie oder Reagenz zum analytischen Nachweis von Nickel, Kupfer sowie von Carbonyl-Verbindungen dienen. Mit diesen bildet Thiosemicarbazid bekanntermaßen schwerlösliche, meist gut kristallisierende Thiosemicarbazone, von denen einige auch als Tuberkulostatika und als Virostatika Verwendung finden. Substituierte Thiosemicarbazide bieten sich zur Synthese von Stickstoffheterocyclen mit Thioketon-Gruppen an (Quelle: CD Römpp Chemie Lexikon - Version 1.0, Stuttgart/New York: Georg Thieme Verlag 1995).

Hydrazinsulfat [CAS: 10034-93-2] ist wie Hydrazin selbst giftig und umweltschädlich. Das Register über Toxische Effekte Chemischer Substanzen (RTECS) enthält Daten, die diesem Produkt eine tumorfördernde und/oder krebsfördernde und/oder neoplastische Wirkung konstatieren. Im Tierversuch traten tumorgene und karzinogene Wirkungen auf. Größte Gefahr ist die Hautresorption, die unter lokaler Hautreizung bzw. Verätzung abläuft. Nach dem derzeitigen Wissensstand ist die akute und chronische Toxizität dieses Stoffes noch nicht gänzlich bekannt. Hydrazin und Hydrazinderivate, insbesondere Hydrazinsulfat sind sehr giftig für Fische. Sie müssen als stark wassergefährdende Stoffe eingestuft werden, die nicht in das Grundwasser, in Gewässer oder in die Kanalisation gelangen dürfen - auch nicht in kleinen Mengen. Bereits beim Auslaufen geringster Mengen in den Untergrund kommt es zur Trinkwassergefährdung (Quelle: Sicherheitsdatenblatt gemäß 91/155/EWG der Firma Alfa Aesar GmbH & Co. KG in 76185 Karlsruhe; Druckdatum: 28.12.2006; überarbeitet am: 19.12.2006).

Hydrazin und Hydrazin-Verbindungen, wie Hydrazinsulfat können demnach Krebs erzeugen und sind wahrscheinlich erbgutverändernd. Die allergisierende Wirkung muss als stark eingeschätzt werden, so dass von diesen Substanzen akute Gefahren für Mensch, Tier und Umwelt ausgehen. Folgerichtig ist eine Schutzrechtsanmeldung bekannt geworden, in der die katalytische Zersetzung von Hydrazin in hydrazinhaltigen Abwässern beschrieben wird (Quelle: JP2000301171; KURITA WATER IND LTD; 1999-04-20; 2000-10-31). Jedoch müssen zusätzlich zum Oxidationsmittel (Percarbonate) den möglichst alkalisch einzustellenden Abwässern offensichtlich noch Kupfer-, Mangan- Kobalt- und/oder Nickelverbindungen als Katalysatoren zugesetzt werden, damit die Oxidation ablaufen kann. Diese genannten Katalysatorverbindungen zählen jedoch teilweise selbst zu den wassergefährdenden Stoffen.

Arbeiten zur gefahrlosen und effizienten Degradation von Hydrazin und insbesondere von Hydrazinsulfat durch nicht-katalytische chemische Oxidation zur Abreicherung bzw. Reduzierung von jeweiligen Restmengen in prozess- und/oder technologiebedingt anfallenden und vorwiegend sauren, d. h. niedrige pH-Werte besitzenden, relevanten Stoffsystemen, die einer Wiederverwertung oder einer Weiternutzung als Prozesschemikalie und/oder Prozessmedium, beispielsweise im Rahmen eines Kreislaufprozesses zugeführt werden können, sind bisher nicht bekannt geworden.

Über die oben aufgeführten Anwendungen hinaus dient Hydrazinsulfat als Monomer zur Synthese von Polymeren, beispielsweise von POD. Poly-(p-phenylen-1,3,4-oxadiazol), oft auch als Polyoxadiazol (POD) bezeichnet, zählt zu den hochtemperaturbeständigen Polymeren und kann durch Polykondensation von Terephthalsäure und Hydrazinsulfat in Oleum als Kondensations- und Lösungsmittel für das Polymer synthetisiert werden. Für die Herstellung von Filamenten und Fasern aus Polyoxadiazol (Arselon^{®}, Oxalon) wird ein geringer molarer Überschuss von Hydrazinsulfat bezogen auf Terephthalsäure eingesetzt, um hohe Molmassen für die Faserherstellung zu gewährleisten. Die Filament- bzw. Faserherstellung erfolgt nach einem Nassspinnverfahren, bei dem die im Ergebnis der Polykondensation resultierende hochviskose Polymerlösung mittels Spinndüsen in verdünnter wässriger Schwefelsäure, dem sogenannten Spinnbad, zur Koagulation und damit zur fadenförmigen Verfestigung gebracht wird, um anschließend diese Fäden verstrecken und weiterverarbeiten zu können (Quelle: Acta Polymerica Volume 43 (1992) Issue 3 , Pages 159 - 164). Die Spinnbadkonzentration lässt sich dabei durch kontinuierliche Wasserzufuhr konstant halten. Gleichzeitig führt man überschüssiges Spinnbad ab, das aus verdünnter wässriger Schwefelsäure mit einem Schwefelsäuregehalt von 50 - 60 Masseprozent besteht und auf Grund des Molverhältnisses der eingesetzten Rohstoffe zudem Hydrazinsulfat mit einer Konzentration von bis zu 2,5 Masse Prozent enthält. Vor allem wegen des Hydrazinsulfatanteils stehen für diese Spinnbäder bisher keine ökonomischen und ökologischen Verwertungsmöglichkeiten zur Verfügung.

Um Auswirkungen bei einer Nutzung dieser wässrigen Schwefelsäureflotten zu vermeiden, ist eine Minimierung des Gehaltes bzw. eine Zerstörung der Restmenge an Hydrazinsulfat unumgänglich.

In eigenen Untersuchungen wurde geprüft, ob Hydrazinsulfat aus dem POD-Spinnbadablauf entfernt werden kann. Der Weg einer kristallinen Abscheidung durch Kühlung erwies sich als nicht gangbar. Da auch bei tieferen Temperaturen noch relativ viel Hydrazinsulfat in Lösung, d. h. gelöst bleibt, muss das überschüssige Spinnbad aufwendig entsorgt werden. Ferner wurde im Hinblick auf verschiedene Nutzungsvarianten versucht, Resthydrazinsulfat oxidativ zu zerstören. Als Oxydationsmittel werden in der Literatur Wasserstoffperoxid, Peroxydisulfat und Hypochlorit genannt. Die Umsetzung mit Wasserstoffperoxid soll in alkalischer Lösung problemlos verlaufen. Eigene Versuche zeigten, dass in saurer Lösung die Oxidation nur sehr langsam abläuft. Natriumperoxydisulfat wäre besonders geeignet, da bei der Reaktion mit Hydrazinsulfat keine für den als Nutzungsmöglichkeit für die schwefelsauren Spinnbäder in Frage kommenden Viskosefaserspinnprozess artfremden Ionen eingetragen würden. Aber auch Peroxydisulfat reagiert langsam. Mit Natriumhypchlorit trat rasche Oxydation ein, als Reaktionsprodukt entstehen jedoch Chloridionen, die im Viskosefaserspinnbad einen Grenzwert nicht überschreiten dürfen, da sie eine verstärkte Korrosion an der Anlage verursachen. Andere bisher bekannte Lösungen besitzen den Nachteil, dass der Bestandteil Hydrazinsulfat in anfallenden Spinnbädern der Polyoxadiazol-Faserherstellung nicht unter einen Grenzwert von 50 ppm abgesenkt werden kann und diese Spinnbäder demzufolge nicht weiter unter Beachtung ökonomischer bzw. ökologischer Prämissen verwertet werden können. Das Problem ist demnach bisher für den Prozess der Polyoxadiazol-Faser- und -Filamentherstellung nicht gelöst.

### [Aufgabe der Erfindung]

Mit der vorliegenden Erfindung soll Hydrazin bzw. Hydrazinsulfat in prozessbedingt kontiniuierlich anfallenden, vorwiegend sauren Stoff Systemen, insbesondere in Spinnbädern der Polyoxadiazol-Fadenherstellung beseitigt oder ihre Konzentration mindestens dramatisch verringert werden, so dass eine Weiterverwendung des regenerierten Stoffsystems beispielsweise in der Viskosefaserherstellung ohne den gesundheitsschädlichen Bestandteil Hydrazinsulfat ermöglicht wird. Dies verlangt, dass der Rest-Hydrazinsulfatgehalt des durch Anwendung des chemischen Oxidationsverfahrens gereinigten Stoffsystems weniger als 50 ppm bzw. mg/l betragen muss.

Neben einem solchen Abbauverfahren durch Hydrazin bzw. Hydrazinsulfat ist es ferner die Aufgabe der Erfindung, eine Anlage zur Durchführung dieses Verfahrens zur Verfügung zu stellen.

Diese erfindungsgemäße Aufgabenstellung wird durch ein Verfahren gemäß Patentanspruch 1 sowie durch eine Anlage gemäß Patentanspruch 13 gelöst.

Insbesondere wird diese Aufgabe verfahrensseitig gelöst, indem ein chemisch wirksames Oxidationsmittel dem zu regenerierenden Stoffsystem bei erhöhten Temperaturen zugegeben wird, wobei die Prozessführung so zu gestalten ist, dass das Oxidationsmittel kontinuierlich zugegeben wird und ständig eine ausreichende Menge Oxidationsmittel für den Abbau des Hydrazins/ Hydrazinsulfates vorhanden ist und eine Verweilzeit für den Oxidationsprozess zwischen 1 - 3 Stunden gewährleistet werden kann. In Abhängigkeit von der Zusammensetzung des anfallenden Stoffsystems werden Menge und Dosierungsführung des Oxidationsmittels, Temperatur und Verweilzeit in der Oxidationsstufe so eingestellt, dass eine Menge an Hydrazin/Hydrazinsulfat kleiner gleich 50 ppm erreicht wird. Eine Lufteinspeisung sowie eine gute Mischung und Verteilung von Stoffsystem und Oxidationsmittel führen zu einem vollständigen Abbau von Hydrazin/Hydrazinsulfat und zu kürzeren Verweilzeiten. Die Erfindung wird am Beispiel der Spinnbadregenerierung bei der POD-Faserherstellung beschrieben, beschränkt sich aber nicht nur auf dieses Stoffsystem. Überraschenderweise wurde gefunden, dass zur Lösung der Aufgabe unter den konkret beschriebenen Bedingungen als Oxidationsmittel Kalium- und/oder Natriumpercarbonat [CAS: 15630-89-4] (Percarbonate bekannt aus JP2000301171 und/oder Cer(IV)-sulfat [CAS: 10294-42-5] oder Mischungen aus diesen Salzen anzuwenden sind und dass dabei erfindungsgemäß auf den sonst üblichen zusätzlichen Einsatz eines Katalysators verzichtet werden kann. Diese unter den konkreten Bedingungen wirksamen Oxidationsmittel sind Feststoffe, die dem während des Spinnprozesses kontinuierlich anfallenden Spinnbad in einem Rührbehälter ebenfalls kontinuierlich und in einer Menge in Abhängigkeit von der Menge an Hydrazin/Hydrazinsulfat zudosiert werden. Das Spinnbad muss man dazu auf eine Temperatur von 70 bis 85 °C aufheizen, wobei das Oxidationsmittel in Lösung geht und das ebenfalls gelöste Hydrazinsulfat oxidiert. Der bevorzugte Temperaturbereich für die Oxidation liegt zwischen 75 bis 82 °C. Das Molverhältnis von Hydrazin bzw. Hydrazinsulfat zum Oxidationsmittel liegt zwischen 1 : 20 bis 1 : 0,3, bevorzugt zwischen 1 : 3 und 1 : 0,8, besonders bevorzugt zwischen 1 : 2,5 und 1 : 1. Die Verweilzeiten für die Oxidationsstufe liegen zwischen 1 bis 3 Stunden. Zur Verbesserung der oxidativen Wirkung kann zusätzlich Luft im Gegenstrom zugeführt werden. Bevorzugt wird dazu der Einsatz einer Rieselkolonne, das führt zu einer Verbesserung der Durchmischung und Verteilung des Stoffgemisches und einer Vergrößerung der Oberfläche für den Luftkontakt. Das mit dem Oxidationsmittel versetzte Spinnbad wird in den Kopf einer mit Füllkörpern gepackten Rieselkolonne gefördert, wobei im Gegenstrom Luft eingespeist werden kann. Die Luft fördert die Hydrazinsulfatoxidation, so dass die Rest-Hydrazinsulfatkonzentration des Spinnbades nach Verlassen der Rieselkolonne unter 50 ppm beträgt.

Ein wesentlicher Vorteil der vorliegenden Erfindung besteht darin, dass das Oxidationsmittel im laufenden Prozess dem Spinnbadkreislauf zugesetzt werden kann und unmittelbar nach seiner Auflösung in dem im Rührbehälter aufgeheizten Spinnbad in-situ das Hydrazinsulfat oxidiert. Ein weiterer Vorteil ist, dass die Oxidation des Hydrazinsulfates, obwohl kein Katalysator zugesetzt wird, schnell verläuft und so die Dosiermenge des Oxidationsmittels entsprechend der je nach Prozessführung der POD-Synthese und -fadenherstellung möglicherweise auch variabel anfallenden Hydrazinsulfatkonzentration gesteuert werden kann. Zudem sind die erfindungsgemäß einsetzbaren chemisch aktiven Oxidationsmittel auch in stark schwefelsauren Lösungen, wie sie bei der Polyoxadiazol-Faserherstellung anfallen, wirksam, was bei anderen Substanzen bekannter Verfahren nicht der Fall ist. Die bei einer Produktion von POD-Fasern oder POD-Filamenten unter industriellen Bedingungen in erheblichen Mengen anfallenden Spinnbadüberschüsse, bei einer Produktion von beispielsweise 250 t/a POD-Faser oder POD-Seide resultieren bereits jährlich 9.500 bis 10.000 t (ca. 7000 m³) Spinnbad, können unter erfindungsgemäßen Bedingungen vollständig von dem überaus gesundheitsschädlichen Bestandteil Hydrazinsulfat befreit werden und lassen sich somit einer ökonomischen Verwertung zuführen, was bisher nicht möglich war. Verwertungsmöglichkeiten bestehen unter anderem in der Viskosefaserherstellung. Da die Oxidationskinetik auf Grund der erfindungsgemäß ohne Katalysator eingesetzten Oxidationsmittel relativ schnell verläuft, sind keine zusätzlichen Puffersysteme für die Regeneration der anfallenden Spinnbadmengen erforderlich. Das von Hydrazinsulfat befreite Spinnbad kann unmittelbar nach der Spinnbadregenerierung für eine weitere Nutzung bereitgestellt werden. Bei der nicht-katalytischen Hydrazinsulfatoxidation nach dieser Erfindung entstehen keine schädlichen Emissionen.

Ferner wird die erfindungsgemäße Aufgabe, wie vorerwähnt, durch eine Anlage zur gefahrlosen und effizienten Degradation von Hydrazin und/oder Hydrazinsulfat zur Abreicherung von jeweiligen Restmengen an Hydrazin und/oder Hydrazinsulfat in relevanten Stoffsystemen, wie insbesondere einen Spinnbadüberschuss eines vorerwähnten Spinnbadkreislaufs im Zuge einer Polyoxadiazol-Filament- und Faserherstellung, wobei die Vorrichtung folgendes aufweist:
- wenigstens einen, vorzugsweise beheizbaren, Rührbehälter, vorzugsweise mit Druckausgleich;
- zumindest eine Dosiereinrichtung zur Dosierung von Oxidationsmitteln mit wenigstens einem Rührbehälter und
- zumindest eine mit Füllkörpern gepackte Rieselkolonne.

Gemäß einer vorteilhaften Ausführungsform ist die Rieselkolonne so ausgelegt, dass eine Zuführung von Gas, insbesondere von Luft, vorzugsweise von erwärmter Luft möglich ist. Diese Zuführung von Gas erfolgt gemäß einer besonders bevorzugten Ausführungsform im Gegenstrom.

Des weiteren ist erfindungsgemäß vorgesehen, dass die erfindungsgemäße Anlage eine Vorrichtung, beispielsweise eine Messzelle, zur Bestimmung einer Hydrazin und/oder Hydrazinsulfatkonzentration aufweist, die vorzugsweise für eine Online-Messung geeignet und beispielsweise als optische Bypasszelle ausgebildet ist.

Die Anbringung einer derartigen Messzelle ist erfindungsgemäß insbesondere vor einem ersten Rührbehälter vorgesehen, in welchen das Oxidationsmittel zur Degradation von Hydrazin und/oder Hydrazinsulfat zudosiert wird. Anhand der Messdaten aus dieser Messzelle ist es möglich mittels der Dosiereinrichtung eine möglichst wirksame Menge an Oxidationsmitteln zuzudosieren, nämlich in Abhängigkeit der jeweils mittels der Messzelle bestimmten Hydrazin und/oder Hydrazinsulfatkonzentration.

Ferner kann eine derartige Messzelle zusätzlich auch am Ausgang der Rieselkolonne vorgesehen sein, um eine eventuelle Restkonzentration von Hydrazin und/oder Hydrazinsulfat zu detektieren und diese gegebenenfalls einem weiteren Oxidationsprozess zuzuführen. Eine derartige Messzelle kann erfindungsgemäß als Überwachungs-Messzelle dienen.

Weitere Ausführungsformen der Erfindung ergeben sich aus den Unteransprüchen.

Nachfolgend wird die Erfindung anhand von Ausführungsbeispielen beschrieben und anhand einer Abbildung näher erläutert.

Hierbei zeigt:
- Fig. 1: eine schematische Darstellung einer erfindungsgemäßen Anlage.

Die Erfindung soll an folgenden Beispielen erläutert werden:

### [Beispiele]

### Beispiel 1

Die Oxidation von Hydrazinsulfat in schwefelsaurer Lösung führt man erfindungsgemäß in einer Rieselturm-Apparatur 50 aus, in der ein kontinuierlicher Prozess der Degradation des Hydrazinsulfats stattfinden kann. Diese Apparatur besteht für Untersuchungen im Labormaßstab aus einem 4-1-Vorlagegefäß 30, wo das Oxidationsmittel zugesetzt wird und aus dem das Spinnbad mittels Pumpe zum Kopf eines Rieselturms 50, d. h. einer Füllkörperkolonne gefördert wird. In die Füllkörperkolonne ist ein Tauchrohr eingesetzt, durch das von oben Luft eingeblasen werden kann, die am Ende der Kolonne im unteren Bereich der Füllkörperschüttung austritt. Spinnbad und Luft werden so im Gegenstrom geführt. Zwischen Kolonne und Vorlagegefäß befindet sich ein Probenahmestutzen zur Gewinnung von Spinnbad-Proben unterhalb der Kolonne bei laufendem Betrieb. Das Vorlagegefäß 30 ist beheizbar. Zur Gewährleistung einer konstanten und gleichbleibenden Spinnbadtemperatur im Vorlagegefäß und in der Kolonne wurde der Rieselturm 50 wärmeisoliert. Die in die Kolonne eingeblasene Luft mit einem Durchsatz von 200 I/Std. wird in einem Wärmetauscher vorgeheizt, damit die Temperatur in der Rieselkolonne nicht absinkt. Bei einer Spinnbadtemperatur von 81 °C, einer Schwefelsäurekonzentration im Spinnbad von 52 Masseprozent und einer Hydrazinsulfatkonzentration von 1,0 g/l, d. h. 0,008 mol/l degradiert der Zusatz von Natriumpercarbonat zu Hydrazinsulfat im Molverhältnis von 1,0 : 1,0 nach einer Verweilzeit von 3 Stunden das Hydrazinsulfat vollständig.

### Beispiel 2

In der soeben beschriebenen Apparatur 10 reduziert bei einer Spinnbadtemperatur von 81 °C, einer Schwefelsäurekonzentration im Spinnbad von 52 Masseprozent, einem Luftdurchsatz von 200 l/Std. und einer Hydrazinsulfatkonzentration von ebenfalls 1,0 g/l, d. h. 0,008 mol/l der Zusatz von Kaliumpercarbonat zu Hydrazinsulfat im Molverhältnis von ebenfalls 1,0 : 1,0 nach einer Verweilzeit von 3 Stunden die Hydrazinsulfatkonzentration auf 0,014 g/l.

### Beispiel 3

In der im Beispiel 1 beschriebenen Apparatur 10 lässt sich bei einer Spinnbadtemperatur von 75 °C, einer Schwefelsäurekonzentration im Spinnbad von 52 Masseprozent, einem Luftdurchsatz von wiederum 200 l/Std. und einer Hydrazinsulfatkonzentration von ebenfalls 1,0 g/l, d. h. 0,008 mol/l das Hydrazinsulfat nach einer Verweilzeit von 3 Stunden wiederum vollständig oxidieren, wenn der Zusatz von Natriumpercarbonat zu Hydrazinsulfat im Molverhältnis von 2,0 : 1,0 erfolgt.

### Beispiel 4

Wählt man in der im Beispiel 1 beschriebenen Apparatur 10 eine Spinnbadtemperatur von 81 °C, eine Schwefelsäurekonzentration im Spinnbad von 52 Masseprozent und eine Hydrazinsulfatkonzentration von nunmehr 2,5 g/l, d. h. 0,020 mol/l so ist bereits nach einer Verweilzeit von lediglich 2 Stunden das Hydrazinsulfat analytisch nicht mehr nachweisbar und mithin vollständig oxidiert, wenn Natriumpercarbonat als Oxidationsmittel zum Einsatz kommt und das Molverhältnis von Natriumpercarbonat zu Hydrazinsulfat sich wie 1,15: 1,0 verhält.

### Beispiel 5

In der gleichen Apparatur 10 kann mit Cer(IV)-sulfat als Oxidationsmittel bei einer Spinnbadtemperatur von 82 °C, einer Schwefelsäurekonzentration im Spinnbad von 52 Masseprozent und einer Hydrazinsulfatkonzentration von ebenfalls 2,5 g/l, d. h. 0,020 mol/l die Hydrazinsulfatkonzentration innerhalb von 2 Stunden auf einen Wert von 0,044 g/l reduziert werden. Das dazu erforderliche Molverhältnis von Cer(IV)-sulfat zu Hydrazinsulfat betrug in diesem Fall 2,25 : 1,0.

### Beispiel 6

Setzt man unter den im Beispiel 1 beschrieben Bedingungen Cer(IV)-sulfat als Oxidationsmittel ein und wählt das Molverhältnis von Cer(IV)-sulfat zu Hydrazinsulfat wie 2,0 : 1,0 so erhält man bereits nach einer 2-stündigen Oxidationsphase eine schwefelsaure Lösung ohne Hydrazinsulfatrestmengen, wenn die Hydrazinsulfatausgangskonzentration 0,5 g/l beträgt.

Ein Beispiel einer erfindungsgemäßen Anlage ist in schematischer Darstellung in Figur 1 gezeigt. In dieser Figur ist zu erkennen, dass eine erfindungsgemäße Anlage 10 einer derartigen beispielhaften Ausführungsform einen Speicherbehälter 20 umfassend kann, von dem ausgehend eine hydrazin- bzw. hydrazinsulfathaltige Lösung in einen Rührbehälter 30 geleitet wird, in welchen über eine Überdosiereinrichtung 40 Oxidationsmittel zudosiert werden kann. Sofern erforderlich, kann in einem ersten Rührbehälter 30 ein zweiter Rührbehälter 30 nachgeschaltet sein. Dieser ist jedoch optional und könnte gegebenenfalls auch durch einen oder mehrere weitere Rührbehälter ergänzt werden. Gemäß Fig. 1 wird die hydrazin- bzw. hydrazinsulfathaltige Lösung in eine Rieselkolonne 50 geleitet, welche mit Füllkörpern bestückt sein kann. Die Rieselkolonne 50 ist im Gegenstrom mit Luft, insbesondere mit erwärmter Luft begasbar. Die aus der Rieselkolonne 50 austretende Lösung ist hydrazin- bzw. hydrazinsulfatfrei, bzw. weist diese Stoffe unterhalb einer Konzentration von 50 ppm auf. Diese von Hydrazin- bzw. Hydrazinsulfat befreite Lösung kann in einem weiteren Speicherbehälter 20 geleitet werden.

An dieser Stelle sei darauf hingewiesen, dass alle oben beschriebenen Teile für sich allein gesehen und in jeder Kombination, insbesondere die in der Zeichnung dargestellten Details der Erfindung wesentlich beansprucht werden. Abänderungen hiervon sind dem Fachmann geläufig.

### Bezugszeichenliste

- 10: Anlage
- 20: Speicherbehälter
- 30: Rührbehälter
- 40: Dosiereinrichtung
- 50: Rieselkolonne

## Patentansprüche

1. Verfahren zur gefahrlosen und effizienten Degradation von Hydrazin und/oder Hydrazinsulfat zur Abreicherung von jeweiligen Restmengen an Hydrazin und/oder Hydrazinsulfat in relevanten Stoffsystemen
**dadurch gekennzeichnet, dass**
durch den Einsatz geeigneter Oxidationsmittel in einem Molverhältnis Hydrazin/Hydrazinsulfat zu Oxidationsmittel zwischen 1:20 bis 1:0,3 in einer adäquaten Apparatur, die aus mindestens einem beheizbaren Mischbehälter bestehen kann, bei erhöhten Temperaturen und Einstellung einer Verweilzeit eine chemische Oxidation zur Degradation von jeweiligen Restmengen an Hydrazin und/oder Hydrazinsulfat in relevanten Stoffsystemen führt, ohne das es dazu des Einsatzes von zusätzlichen Katalysatoren bedarf.

2. Verfahren nach Anspruch 1,
**dadurch gekennzeichnet, dass**
als geeignete Oxidationsmittel Kalium- und/oder Natriumpercarbonat [CAS: 15630-89-4] und/oder Cer(IV)sulfat [CAS: 10294-42-5] und/oder Mischungen aus diesen Salzen angewendet werden.

3. Verfahren nach Anspruch 1 bis 2,
**dadurch gekennzeichnet, dass**
das geeignete Oxidationsmittel Natriumpercarbonat [CAS: 15630-89-4] in einer Konzentration angewendet wird, bei der das Molverhältnis von Hydrazin bzw. Hydrazinsulfat zu Natriumpercarbonat günstigerweise zwischen 1,0 : 3,0 und 1,0 : 0,8, jedoch vorteilhaft zwischen 1,0 : 2,5 und 1,0 : 1,0 beträgt.

4. Verfahren nach Anspruch 1 und 2,
**dadurch gekennzeichnet, dass**
als geeignetes Oxidationsmittel Cer(IV)sulfat [CAS: 10294-42-5] in einer Konzentration angewendet wird, bei der das Molverhältnis von Hydrazin bzw. Hydrazinsulfat zu Cer(IV)sulfat günstigerweise zwischen 1,0 : 3,0 und 1,0 : 0,8, jedoch vorteilhaft zwischen 1,0 : 2,5 und 1,0 : 1,0 beträgt.

5. Verfahren nach Anspruch 1 bis 4,
**dadurch gekennzeichnet, dass**
als Reaktionsmedium eine schwefelsaure wässrige Lösung verwendet wird, deren Schwefelsäurekonzentration zwischen 0,1 und 98,0 Prozent, günstigerweise zwischen 2,0 und 76,0 Prozent, jedoch vorteilhaft zwischen 30,0 und 65,0 Prozent beträgt.

6. Verfahren nach Anspruch 1 bis 5,
**dadurch gekennzeichnet, dass**
die Temperatur des Reaktionsgemisches zwischen 70 °C und 85 °C, jedoch vorteilhaft zwischen 75 °C und 82 °C gewählt wird.

7. Verfahren nach Anspruch 1 bis 6,
**dadurch gekennzeichnet, dass**
das Reaktionsgemisch sich in einem beheizbaren Rührbehälter mit Druckausgleich befindet, in den das Oxidationsmittel zudosiert wird, das Oxidationsmittel in Lösung geht und die chemische Oxidation abläuft.

8. Verfahren nach Anspruch 1 bis 7,
**dadurch gekennzeichnet, dass**
das mit Oxidationsmittel versetzte Reaktionsgemisch aus dem Rührbehälter in eine mit Füllkörpern gepackte Rieselkolonne gefördert wird.

9. Verfahren nach Anspruch 8,
**dadurch gekennzeichnet, dass**
in die mit Füllkörpern gepackte Rieselkolonne im Gegenstrom Luft oder erwärmte Luft eingespeist wird, die die Hydrazin- bzw. Hydrazinsulfatoxidation befördert und vervollständigt, so dass die Resthydrazinsulfatkonzentration des Reaktionsgemisches nach Verlassen der Rieselkolonne unter 50 ppm liegt.

10. Verfahren nach Anspruch 1 bis 9,
**dadurch gekennzeichnet, dass**
die Verweilzeit des mit Oxidationsmittel versetzten Reaktionsgemischs zwischen einer Stunde und drei Stunden beträgt.

11. Verfahren nach Anspruch 1 bis 10,
**dadurch gekennzeichnet, dass**
es sich bei dem relevanten Stoffsystem um den Spinnbadüberschuss des Spinnbadkreislaufs der Poly-(p-phenylen-1,3,4-oxadiazol)-Filament- und Faserherstellung handelt.

12. Ökonomische Verwertung des nach Anspruch 11 von dem überaus gesundheitsschädlichen Bestandteil Hydrazin/Hydrazinsulfat befreiten Spinnbades, zum Beispiel in der Viskosefaserherstellung.

13. Anlage (10) zur gefahrlosen und effizienten Degradation von Hydrazin und/oder Hydrazinsulfat zur Abreicherung von jeweiligen Restmengen an Hydrazin und/oder Hydrazinsulfat in relevanten Stoffsystemen
**dadurch gekennzeichnet, dass**
die Vorrichtung folgendes aufweist:
- wenigstens einen, vorzugsweise beheizbaren, Rührbehälter (30), vorzugsweise mit Druckausgleich;
- zumindest eine Dosiereinrichtung (40) zur Dosierung von Oxidationsmittel in wenigstens einem Rührbehälter (30) und
- zumindest eine mit Füllkörpern gepackte Rieselkolonne (50).

14. Anlage nach Anspruch 13,
**dadurch gekennzeichnet, dass**
die Rieselkolonne (50) für eine Zuführung von Gas, insbesondere Luft oder erwärmte Luft, vorzugsweise im Gegenstrom geeignet ist.

15. Anlage nach einem der vorhergehenden Ansprüche 13 oder 14,
**dadurch gekennzeichnet, dass**
die Anlage (10) eine Messzelle zur Bestimmung einer Hydrazin- und/oder Hydrazinsulfatkonzentration aufweist, die vorzugsweise für eine Online-Messung geeignet und beispielsweise als optische Bypasszelle ausgebildet ist.

## Claims

1. A method for risk free and efficient degradation of hydrazine and/or hydrazine sulfate for depleting respective residual quantities of hydrazine and hydrazine sulfate in relevant substance systems, comprising the following step:
causing a chemical reaction for degrading respective residual quantities of hydrazine and/or hydrazine sulfate in relevant substance systems using a suitable oxidizer in a mol ratio of hydrazine / hydrazine sulfate to oxidizer between 1:20 to 1:0.3 in a suitable apparatus including at least one heatable mixing container at elevated temperatures during a dwelling time without requiring additional catalysts.

2. The method according to claim 1 wherein potassium and/or sodium per carbonate [CAS: 15630-89-4] and/or Cer(IV) sulfate [CAS: 10294-42-5] and/or mixtures from these salts are being used for the oxidizer.

3. The method according to claims 1 through 2, wherein the suitable oxidizer sodium per carbonate [CAS: 15630-89-4] is used in a concentration where a mol ratio of hydrazine or hydrazine sulfate to sodium per carbonate is preferably between 1.0 : 3.0 and 1.0 : 0.8, however, more preferably between 1.0 : 2.5 and 1.0 : 1.0.

4. The method according to claims 1 and 2, wherein Cer(IV) sulfate [CAS: 10294-42-5] is used as a suitable oxidizer in a concentration where a mol ratio of hydrazine or hydrazine sulfate to Cer(IV) sulfate is preferably between 1.0 : 3.0 and 1.0 : 0.8, however more preferably between 1.0 : 2.5 and 1.0 : 1.0.

5. The method according to claims 1 through 4, wherein a sulfuric aqueous solution is used as reaction medium with a sulfuric acid concentration between 0.1 and 98.0 %, preferably between 2.0 and 76.0 %, particularly preferably between 30.0 and 65.0 %.

6. The method according to claims 1 through 5, wherein a temperature of the reactive mix is selected between 70°C and 85°C, however more preferably between 75°C and 85°C.

7. The method according to claims 1 through 6, wherein the reactive mix is disposed in a heatable stirring container with pressure equalization into which the oxidizer is metered, the oxidizer gets dissolved and the chemical reaction occurs.

8. The method according to claims 1 through 7, wherein the reactive mix including the oxidizer is fed from the stirring container into a scrubber packed with fill elements.

9. The method according to claim 8, wherein air or heated air is fed in counter flow into the scrubber filled with filling elements, wherein the air facilitates and completes the hydrazine- or hydrazine sulfate oxidation so that the hydrazine sulfate concentration of the reactive mix is below 50ppm after leaving the scrubber.

10. The method according to claims 1 through 9, wherein the dwelling time of the reactive mix mixed with oxidizer is between one hour and three hours.

11. The method according to claims 1 through 10, wherein the relevant substance system is a spinning bath overflow of a spinning bath cycle of a poly-(p-phenylen-1,3,4-oxadiazol)-filament- and fiber production.

12. Economical processing of the spinning bath from which the hazardous component hydrazine/ hydrazine sulfate is removed according to claim 11, e.g. in rayon fiber production.

13. A device (10) for risk free and efficient degradation of hydrazine and/or hydrazine sulfate for reducing respective residual quantities of the hydrazine and/or hydrazine sulfate in relevant substance systems, the device comprising:
- at least one, preferably heatable stirring container (30), preferably with pressure relief;
- at least one metering device for metering an oxidizer into the at least one stirring container (30); and
- at least one scrubber (50) packed with fill elements.

14. The device according to claim 13, wherein the scrubber (50) is configured for supplying gas in particular air or heated air, preferably in reverse flow.

15. The device according to one of the preceding claims 13 or 14, wherein the device (10) includes a measuring cell for determining a hydrazine- and/or hydrazine sulfate concentration, wherein the measuring cell is preferably configured for online measurement and configured e.g. as optical bypass cell.

## Revendications

1. Procédé pour la dégradation efficace et sans danger d'hydrazine et/ou de sulfate d'hydrazine pour la déplétion de quantités résiduelles respectives d'hydrazine et/ou de sulfate d'hydrazine dans des systèmes de substances pertinents, **caractérisé en ce qu'**une oxydation chimique est provoquée en utilisant des agents oxydants appropriés dans un rapport molaire entre hydrazine/sulfate d'hydrazine et agent oxydant compris entre 1:20 et 1:0,3 dans un appareillage approprié pouvant consister en au moins une cuve de mélange chauffable, à des températures élevées et avec un réglage d'une durée de séjour, pour la dégradation de quantités résiduelles respectives d'hydrazine et/ou de sulfate d'hydrazine dans des systèmes de substances pertinents sans besoin d'utilisation de catalyseurs supplémentaires.

2. Procédé selon la revendication 1, **caractérisé en ce qu'**on utilise en tant qu'oxydants appropriés du percarbonate de potassium et/ou de sodium [CAS: 15630-89-4] et/ou du (IV) sulfate cérique [CAS: 10294-42-5] et/ou des
mélanges de ces sels.

3. Procédé selon la revendication 1 à 2, **caractérisé en ce qu'**on utilise l'oxydant approprié, le percarbonate de sodium [CAS: 15630-89-4] dans une concentration dans laquelle le rapport molaire entre l'hydrazine respectivement le sulfate d'hydrazine et le percarbonate de sodium est avantageusement compris entre 1,0 : 3,0 et 1,0 : 0,8, cependant de préférence entre 1,0 : 2,5 et 1,0 : 1,0.

4. Procédé selon la revendication 1 et 2, **caractérisé en ce que** le (IV) sulfate cérique [CAS: 10294-42-5] est utilisé en tant qu'oxydant approprié dans une concentration dans laquelle le rapport molaire entre l'hydrazine respectivement le sulfate d'hydrazine et le (IV)sulfate cérique est avantageusement compris entre 1,0 : 3,0 et 1,0 : 0,8, cependant de préférence entre 1,0 : 2,5 et 1,0 : 1,0.

5. Procédé selon les revendications 1 à 4, **caractérisé en ce qu'**en tant que réactant, une solution aqueuse sulfurique est utilisée dont la concentration en acide sulfurique est comprise entre 0,1 et 98,0 pour cent, avantageusement entre 2,0 et 76,0 pour cent, cependant de préférence entre 30,0 et 65,0 pour cent.

6. Procédé selon les revendications 1 à 5, **caractérisé en ce que** la température du mélange réactif est choisie entre 70°C et 85°C, cependant avantageusement entre 75°C et 82°C.

7. Procédé selon les revendications 1 à 6, **caractérisé en ce que** le mélange réactif se trouve dans un bac d'agitation chauffable à compensation de pression dans lequel l'oxydant est ajouté de manière dosée, se dissout et dans lequel se produit l'oxydation chimique.

8. Procédé selon les revendications 1 à 7, **caractérisé en ce que** le mélange réactif chargé en oxydant est transféré depuis la cuve de mélange vers une colonne de lavage à corps de remplissage.

9. Procédé selon la revendication 8, **caractérisé en ce que** la colonne de lavage à corps de remplissage est alimentée à contre- courant en air ou en air réchauffé qui encourage et parachève l'oxydation de l'hydrazine et/ou du sulfate d'hydrazine de sorte que la concentration résiduelle de sulfate d'hydrazine du mélange réactif est inférieure à 50 ppm après la sortie depuis la colonne de lavage.

10. Procédé selon les revendications 1 à 9, **caractérisé en ce que** la durée de séjour du mélange réactif chargé en oxydant est comprise entre une heure et trois heures.

11. Procédé selon les revendications 1 à 10, **caractérisé en ce que**, quant au système de substances pertinent, il s'agit de l'excédent de bain de filage du circuit du bain de filage de la fabrication de fibres et de filaments poly(p-phénylène-1,3,4-oxadiazole).

12. Recyclage économique du bain de filage selon la revendication 11 dégagé du composant très nocif qui est l'hydrazine respectivement le sulfate d'hydrazine, par exemple dans la production de fibres de viscose.

13. Dispositif (10) pour la dégradation efficace et sans danger d'hydrazine et/ou de sulfate d'hydrazine pour la déplétion de quantités résiduelles d'hydrazine et/ou de sulfate d'hydrazine dans des systèmes de substances pertinents, **caractérisé en ce que**
le dispositif présente les éléments suivants:
- au moins un bac d'agitation, de préférence chauffable (30), de préférence à compensation de pression ;
- au moins un dispositif de dosage (40) pour le dosage de l'oxydant à amener dans au moins un bac d'agitation (30) et
- au moins une colonne de lavage à corps de remplissage(50).

14. Dispositif selon la revendication 13,
**caractérisé en ce que** la colonne de lavage (50) est apte pour l'alimentation en gaz, en particulier d'air ou d'air réchauffé, de préférence à contre-courant.

15. Dispositif selon l'une des revendications précédentes 13 ou 14, **caractérisé en ce que**
le dispositif (10) comporte une cellule de mesure pour la détermination d'une concentration en hydrazine et/ou en sulfate d'hydrazine qui, de préférence, est appropriée pour une mesure en ligne et par exemple conçue sous forme d'une cellule optique by-pass.
